# DEMANDE DE BREVET EUROPEEN

(11) **EP 1 192 868 A1**
(43) Date de publication de la demande: **03.04.2002**
(21) Numéro de dépôt: 01402450.9
(22) Date de dépôt: 25.09.2001
(51) Int. Cl.: A24D 1/02, A24C 5/40, A24F 17/00

(54) **Procédé de réalisation d'un papier à cigarette à ventilation et aspect satisfaisants**

(30) Priorité: 27.09.2000 FR 0012277; 24.07.2001 FR 0109842
(71) Demandeur: Republic Technologies (NA) Llc, Glenview, Illinois 60025 (US)
(72) Inventeur: Parcevaux, Philippe, 66330 Cabestany (FR)
(74) Mandataire: Texier, Christian

(57) **Abrégé**

L'invention concerne un procédé de réalisation de papier à cigarette, dans lequel on fournit une feuille de papier apte à entourer une dose de tabac, caractérisé en ce qu'on réalise sur cette même feuille (100) à la fois une impression d'une bande (110) de largeur sensiblement égale à la longueur d'un filtre selon une couleur différente du reste de la feuille et à la fois une série d'orifices de ventilation (120, 130) au voisinage de la limite entre bande imprimée et reste de la feuille.

## Description

L'invention concerne les cigarettes, et notamment l'enveloppe en papier d'une cigarette lorsque cette enveloppe comporte deux zones de couleur différente, typiquement blanche et marron en vue d'entourer un rouleau de tabac et un filtre.

Plus précisément, l'invention concerne un certain type d'enveloppes dans lesquelles on adopte en outre des orifices de ventilation au voisinage de la jonction des deux parties de couleur différente. Le rôle des orifices de ventilation est d'injecter une certaine quantité d'air pur dans le flux de fumée remontant du bout incandescent à la bouche de l'utilisateur. La fumée inhalée s'en trouve ainsi diluée, ce qui confère à la cigarette un caractère de cigarette légère, et s'avère en outre améliorer considérablement le goût au fumage.

On sait réaliser des cigarettes avec filtre à l'aide de deux manchons placés bout à bout, l'un en papier fin qui entoure la partie tabac, l'autre en papier plus épais, typiquement couleur liège, qui entoure le filtre. Ces deux manchons se recouvrent localement pour la cohésion de la cigarette.

Pour réaliser de telles enveloppes de cigarettes à manchon couleur liège et à fenêtres de ventilation, l'industriel se heurte à une complexité élevée. En outre, obtenir une cigarette avec tous ces avantages est pratiquement impossible pour un consommateur qui roule lui-même ses cigarettes.

Le but de l'invention est de proposer un procédé de réalisation d'enveloppe de cigarette comportant tous ces avantages, qui soit réalisable à moindre coût par l'industriel et qui puisse concerner les consommateurs roulant eux-mêmes leurs cigarettes.

Ce but est atteint selon l'invention grâce à un procédé de réalisation de papier à cigarette, dans lequel on fournit une feuille de papier apte à entourer une dose de tabac, caractérisé en ce qu'on réalise sur cette même feuille à la fois une impression d'une bande de largeur sensiblement égale à la longueur d'un filtre selon une couleur différente du reste de la feuille et à la fois une série d'orifices de ventilation au voisinage de la limite entre bande imprimée et reste de la feuille.

L'invention concerne également une feuille de papier à cigarette ayant sensiblement la longueur d'une cigarette, caractérisée en ce qu'elle comporte une partie d'extrémité de largeur sensiblement égale à la longueur d'un filtre, qui est imprimée dans une couleur différente du reste de la feuille, et une série d'orifices de ventilation située au voisinage de la limite entre partie imprimée et reste de la feuille.

L'invention concerne aussi un carnet de papiers à cigarette à rouler, comprenant une pile de telles feuilles de papier à cigarette, de préférence enchevêtrées en zigzag, ou empilées à plat, et comprenant un emballage de cette pile.

L'invention concerne de plus un tube à garnir, un rouleau de papier, et encore une cigarette présentant un papier tel que ci-dessus défini.

D'autres caractéristiques, buts et avantages de l'invention apparaîtront à la lecture de la description détaillée qui va suivre, faite en référence aux figures annexées sur lesquelles
- la figure 1 représente un papier à cigarette selon l'invention ;
- la figure 2 représente une bande de papier imprimé selon une première étape d'un procédé qui est un exemple de réalisation de l'invention ;
- la figure 3 représente une série de sous-bandes de papier imprimé obtenues après une seconde étape de ce procédé ;
- la figure 4 représente une série de telles sous-bandes superposées après une troisième étape du même procédé.

Le papier à cigarette de la figure 1 est obtenu à partir d'une feuille unique 100, de forme rectangulaire, ici de dimensions 36x70 mm sur laquelle est imprimée une bande 110 façon liège, le long d'un des côtés les plus courts de la feuille. La largeur de cette bande 110 façon liège est égale à la longueur d'un filtre.

Au sein de cette bande sont réalisées deux séries d'orifices parallèles 120 et 130 qui longent la limite entre bande imprimée et reste de la feuille. Cet emplacement des orifices s'avère optimal pour une ventilation adaptée.

En outre, l'adoption d'orifices en ligne s'avère particulièrement aisée à mettre en oeuvre industriellement.

Les deux lignes d'orifices sont ici distantes de 2mm et comportent chacune un nombre de 12 orifices, préférentiellement choisi entre 12 et 24.

Les orifices sont préférentiellement espacés les uns des autres d'une distance comprise entre 1,5 et 4 mm.

Chaque orifice mesure préférentiellement entre 40 et 250 microns de diamètres.

Ces paramètres dimensionnels s'avèrent fournir une ventilation optimale.

L'intérêt principal de la ventilation est qu'elle permet de réduire les taux de goudrons et de nicotine de la cigarette roulée, taux mesurés de façon standard, notamment à l'aide d'un appareil « machine à fumer» recommandé par le CORESTA et normalisé par l'ISO.

Une telle feuille de papier présente une largeur typiquement comprise entre 30 et 38 mm et une longueur typiquement comprise entre 60 et 84 mm.

En outre, la feuille représentée ici présente un filet 140 de colle ou de gomme qui borde un de ses deux côtés les plus longs, pour solidariser les deux après roulage de la cigarette.

Ce papier à cigarette est particulièrement adapté pour réaliser des carnets de papiers à cigarette à rouler, par exemple des carnets où les feuilles sont enchevêtrées en zigzag ou encore des carnets où les feuilles sont empilées les unes sur les autres. De manière avantageuse, le filet de gomme 140 assure alors la deuxième fonction de solidariser les feuilles entre elles dans la pile, de manière séparable.

Grâce à un tel papier à cigarette, un utilisateur peut placer à l'intérieur du même papier, à la fois un filtre et le tabac, et envelopper ou rouler le tout par une manipulation très simple. La cigarette ainsi obtenue présente, autour du filtre, une zone de couleur spécifique, ressemblant ainsi à une cigarette industrielle.

L'utilisateur peut effectuer cette opération facilement à la main ou avec une rouleuse manuelle classique. Le cas échéant, le filtre peut être omis, mais la cigarette terminée présente cependant l'aspect d'une cigarette industrielle classique.

Chaque papier à cigarette ainsi obtenu présente donc une partie façon filtre et une partie vierge, venues de matière l'une avec l'autre. Les orifices de ventilation sont réalisés dans cette même feuille.

Selon une variante de l'invention, on fournit une bande de grande longueur partiellement imprimée, par exemple façon liège, dans laquelle les papiers à cigarette ne sont pas séparés entre eux. Avec un tel produit, c'est l'utilisateur qui découpe lui-même les papiers dans la bande de papier avant de rouler sa cigarette.

Selon une variante encore, on fournit des tubes en papier réalisés avec de tels papiers à cigarettes, qui sont vides de tabac et de filtre. Dans ce cas, c'est l'utilisateur qui garnit le tube.

On décrira maintenant un procédé préférentiel de réalisation du papier de la figure 1.

Dans le présent exemple, on fournit en continu, à partir d'une bande de papier 200 de grande largeur, des piles de papiers à cigarettes, dans lesquelles piles chaque papier présente une bande imprimée de préférence façon liège selon l'aspect des manchons de filtre des cigarettes classiques.

On commence par fournir une bande de papier 200 ayant une largeur égale à un multiple de la plus petite dimension d'un papier à cigarette.

Pour arriver à une pile de papiers à cigarette, on découpe cette bande 200 dans sa longueur (figure 3), de sorte qu'on obtient une série de sous-bandes 20 ayant chacune une largeur égale à celle d'un papier à cigarette.

Ces sous-bandes 220 sont ensuite superposées les unes aux autres pour former une même pile continue 230 de sous-bandes 220 (figure 4).

Cette pile continue 230 est au final découpée transversalement avec, entre chaque découpe, la longueur d'une cigarette.

On décrira maintenant comment, dans cet exemple, on obtient avantageusement une bande imprimée façon liège sur chaque papier à cigarette.

L'obtention de la bande imprimée sur le papier se fait ici en l'imprimant sur la bande de papier 210 avant découpage de celle-ci.

L'obtention des rangées de fenêtres de ventilation se fait également préférentiellement avant découpage de la bande 210.

Plus précisément, la bande 210, déroulée depuis une première bobine, est d'abord imprimée selon une série de bandes transversales 215 couleur liège, avec un pas de bande 215 à bande 215 qui est égal à la longueur d'une cigarette et elle est perforée selon ce même pas. Les bandes 215 font ici une largeur de 15 mm et sont imprimées tous les 84 mm. L'invention ne se limite pas bien sûr à des couleurs de bande 215 ou à des dimensions particulières.

La bande 210 est ré-enroulée en une bobine similaire à la bobine 210, puis elle est tronçonnée en une série de bobinettes ayant chacune une largeur égale à celle d'un papier à cigarette.

Chaque impression transversale 215 se retrouve donc sectionnée à l'étape de découpe en bobinettes.

On obtient une série de sous-bandes de papier 220 munies chacune d'une série de bandes d'impression 215.

Les bobinettes sont placées les unes à côté des autres et déroulées. On obtient une série de sous-bandes 220 s'étendant les unes parallèlement aux autres, et on superpose ensuite les sous- bandes en continu au cours du débobinage des bobinettes.

On veille dans cette opération à ce que les bandes imprimées 215 de chaque sous-bande 220 se superposent de manière correspondante.

Dans une variante, les sous-bandes 220 peuvent être obtenues en découpant la bande 210 au cours de son déroulage. Les sous-bandes 220 sont alors préférentiellement superposées les unes aux autres en continu lors du déroulage de la bobine 210 de grande largeur, de sorte que les bandes imprimées 215 se correspondent d'elles-mêmes dans la pile continue 230.

La pile 230 est ici semblable à un feuilleté produit en continu, et présente, réparties régulièrement, des piles de zones imprimées 215. Le papier reste ici parfaitement vierge en dehors de ces bandes imprimées, mais peut également, en variante, présenter un trait doré, ou encore un logo, imprimés avantageusement au même stade que l'impression façon liège.

Cette pile continue 230 est découpée transversalement à des intervalles réguliers, de la longueur d'une cigarette.

Chaque découpe transversale est réalisée sur la bordure d'un bande imprimée 215, de sorte que chaque papier à cigarette obtenu présente la bande couleur liège 215 sur une bordure.

Selon une variante, les sous-bandes 220 sont superposées les unes au autres de manière enchevêtrée ou, en d'autres termes, en zig-zag, à la façon des piles de papiers à cigarette des carnets classiques, où chaque feuille est pliée en deux et contient entre ses deux flancs un flanc de chacune des deux feuilles voisines. La pile 230 est pour cela pliée en continu selon des plis longitudinaux, et découpée transversalement après réalisation de ce pliage.

Le procédé décrit ici présente l'avantage de permettre en variante l'obtention de piles de papiers à cigarette munis chacun d'un filet de gomme en bordure pour l'assemblage ultérieur de la cigarette.

Pour cela on applique une série de filets de gomme (ou colle) parallèles sur la bande 210, longitudinaux à celle-ci, avec un espacement entre les bandes de gomme égal à la largeur d'un papier à cigarette, de sorte que les découpes longitudinales bordent par la suite ces bandes de gomme.

Selon une variante, on place ces filets de gomme sur les sous-bandes 220 après découpe de la bande 210.

Chaque papier à cigarette obtenu présente donc une partie façon filtre et une partie vierge, venues de matière l'une avec l'autre et des fenêtres de ventilation sur ce même papier. Chaque papier présente ici à la fois une impression façon liège et, sur un bord perpendiculaire à cette impression, un bande de gomme.

Selon une variante de l'invention, on fournit une bande de grande longueur partiellement imprimée, par exemple façon liège, dans laquelle les papiers à cigarette ne sont pas séparés entre eux. Avec un tel produit, c'est l'utilisateur qui découpe lui-même les papiers dans la bande de papier avant de rouler sa cigarette.

Selon une variante encore, on fournit des tubes en papier réalisés avec de tels papiers à cigarettes, qui sont vides de tabac et de filtre. Dans ce cas, c'est l'utilisateur qui garnit le tube.

## Revendications

1. Procédé de réalisation de papier à cigarette, dans lequel on fournit une feuille de papier apte à entourer une dose de tabac, **caractérisé en ce qu'**on réalise sur cette même feuille (100) à la fois une impression d'une bande (110) de largeur sensiblement égale à la longueur d'un filtre selon une couleur différente du reste de la feuille et à la fois une série d'orifices de ventilation (120, 130) au voisinage de la limite entre bande imprimée et reste de la feuille.

2. Procédé de réalisation de papier à cigarette selon la revendication 1, **caractérisé en ce que** l'on fournit une bande de papier (210) de largeur supérieure au dimensions d'un papier à cigarette, **en ce qu'**on imprime cette bande de papier (210) par une série de bandes (215) transversales à la bande de papier (210), ces bandes transversales ayant chacune une largeur sensiblement égale à la longueur d'un filtre, et **en ce qu'**on découpe longitudinalement la bande de papier (10) de manière à obtenir une série de sous-bandes (220).

3. Procédé selon la revendication 2, **caractérisé en ce qu'**on superpose les sous-bandes (220) les unes sur les autres et **en ce qu'**on découpe transversalement, à intervalles réguliers, les sous-bandes (220) ainsi superposées.

4. Procédé selon l'une quelconque des revendications 2 ou 3, **caractérisé en ce qu'**on superpose les sous-bandes (220) les unes aux autres en les pliant longitudinalement et en les enchevêtrant de sorte que chaque sous-bande (20) reçoit, entre ses deux flancs, deux flancs appartenant respectivement à deux sous-bandes (220) voisines.

5. Procédé selon l'une quelconque des revendications 2 à 4, **caractérisé en ce que** l'on appose une série de filets de colle sur la bande de papier (210) ou sur chaque sous-bande de papier (220), avant de procéder aux découpes transversales des sous-bandes (220).

6. Feuille de papier à cigarettes, **caractérisée en ce qu'**elle comporte une partie d'extrémité (110) de largeur sensiblement égale à la longueur d'un filtre, qui est imprimée dans une couleur différente du reste de la feuille (100), et une série d'orifices de ventilation (120, 130) située au niveau de la limite entre partie imprimée et reste de la feuille.

7. Feuille selon la revendication 6, **caractérisée en ce que** les orifices (120, 130) ont un diamètre compris entre 40 et 250 microns.

8. Feuille selon la revendication 6 ou la revendication 7, **caractérisée en ce que** les orifices (120, 130) sont disposés sur une ou deux rangées.

9. Feuille selon l'une quelconque des revendications 6 à 8, **caractérisée en ce que** les orifices (120, 130) sont espacés d'une distance comprise entre 1,5 et 4mm.

10. Feuille de papier à cigarette selon l'une quelconque des revendications 6 à 9, **caractérisée en ce que** cette feuille présente en outre un filet de colle sur l'un de ses bords.

11. Carnet de papiers à cigarette à rouler, comprenant une pile de feuilles de papiers à cigarette, conformes à l'une quelconque des revendications 6 à 10, de préférence enchevêtrées en zigzag, ou empilées à plat, et un emballage de cette pile.

12. Bande de papiers à cigarette présentant une longueur supérieure aux dimensions d'une cigarette, **caractérisée en ce qu'**elle est constituée par une même feuille de papier (100), et qu'elle présente au moins une partie imprimée (110), destinée à entourer un filtre à cigarette, et, au voisinage d'une bordure de cette partie imprimée, une série d'orifices de ventilation (120, 130), de sorte que cette bande est apte à être découpée plusieurs fois par un utilisateur pour rouler plusieurs cigarettes.

13. Tube en papier du type à garnir de tabac, **caractérisé en ce qu'**il inclut une feuille de papier à cigarette conforme à l'une quelconque des revendications 6 à 10.

14. Cigarette **caractérisée en ce qu'**elle inclut une feuille de papier conforme à l'une quelconque des revendications 6 à 10.
